# EUROPÄISCHE PATENTSCHRIFT

(11) **EP 0 356 767 B1**
(45) Veröffentlichungstag und Bekanntmachung des Hinweises auf die Patenterteilung: **25.03.1992**
(21) Anmeldenummer: 89114610.2
(22) Anmeldetag: 08.08.1989
(51) Int. Cl.: B65H 69/06

(54) **Fadenspleissvorrichtung zum knotenfreien Verbinden von Fäden und Verfahren zur Fadenendenvorbereitung**
Thread-splicing apparatus and method for preparing the thread ends
Dispositif d'épissure de fils et procédé pour la préparation des extrémités des fils

(30) Priorität: 20.08.1988 DE 3828319
(43) Veröffentlichungstag der Anmeldung: 07.03.1990
(73) Patentinhaber: Rieter Ingolstadt Spinnereimaschinenbau AG, 85055 Ingolstadt (DE)
(72) Erfinder: Artzt, Peter, D-7410 Reutlingen (DE); Preininger, Heinrich, D-7024 Filderstadt 1 (DE); Egbers, Gerhard, D-7410 Reutlingen (DE)

(56) Entgegenhaltungen:
- DE-A- 3 143 263
- DE-A- 3 417 367
- DE-A- 3 708 303
- FR-A- 2 521 539
- GB-A- 2 113 735
- US-A- 3 572 025
- PATENT ABSTRACTS OF JAPAN vol. 11, no. 316 (M-631)(2763) 15 Oktober 1987, & JP-A-62 100376 09 Mai 1987

## Beschreibung

Die Erfindung betrifft eine Fadenspleißvorrichtung zum knotenfreien Verbinden von Fäden mit einer Fadenspleißkammer und einem, in einem Abstand von der Fadenspleißkammer angeordneten fluiddurchströmten Röhrchen zur Aufnahme eines Fadenendes zu dessen Vorbereitung für den Spleißvorgang, sowie ein Verfahren zur Fadenendenvorbereitung in einer solchen Fadenspleißvorrichtung.

Die Verbindung von Fadenenden durch Spleißen erfordert zur Erlangung einer guten Qualität der Verbindung, daß die Vorbereitung der Fadenenden sorgfältig erfolgt. Das Fadenende muß über eine bestimmte Länge hinweg im wesentlichen frei von Drehungen sein, so daß es mit einem zweiten Fadenende, das ebenfalls im wesentlichen frei von Drehungen ist, in der Spinnvorrichtung gut verbunden werden kann.

Die Vorbereitung der Fadenenden erfolgt bekannterweise in Vorrichtungen, bei denen die Fadenenden einem Fluidstrom ausgesetzt werden, der quer zu den Fadenlängsachsen die Fadenenden mit Hilfe der dabei entstehenden Druck- oder Saugkraft erfaßt und sie derart verwirbelt, daß die Drehung in den Fadenenden aufgelöst wird.

Im Folgenden soll immer nur die Vorbereitung eines Fadenendes beschrieben werden.

Bekannt ist, daß der Fluidstrom unter einem Winkel zur Längsachse in ein Röhrchen einmündet, in das er das Fadenende zieht oder drückt und das Fadenende durch die dabei entstehende turbulente Strömung entgegen seiner Drehung aufgedreht wird. Die das Fadenende bildenden Fasern werden aufgrund dieser Strömung freigelegt und spreizen sich ab. Herkömmliche Ringgarne lassen sich auf diese Weise gut spleißen.

Schwieriger ist Spleißen von Mehrfachfaden oder Zwirn, der aus zwei oder mehreren umeinandergedrehten Einzelfäden besteht und die Drehung der Einzelfäden in entgegengesetzter Richtung zur Drehung des aus den umeinandergedrehten Einzelfäden bestehenden Zwirns verläuft. Mit einer solchen Verbesserung beschäftigt sich die DE 3.417.367 Al. Gemäß dieser bekannten Bauart ist vorgesehen, daß in jedes Düsenrohr unter einem Winkel zur Längsachse des Düsenrohres eine Fluidströmung eingebracht wird, die auf eine im Düsenrohr angeordnete Prallplatte auftrifft. Beim Auftreffen des Fluidstrahles auf die Prallplatte werden turbulente Strömungen erzeugt, in denen das Fadenendteil nichtwirbelnde Bewegungen, d.h. Schleuderbewegungen und Schwingungen ausführt und die Drehungen der einzelnen Fäden rückgedreht werden.

Eine andere bekannte Vorrichtung (DE 3.151.270 Al) schlägt für denselben Zweck eine intensivere mechanische und pneumatische Beanspruchung der Fadenenden vor, um die Fadenenden in Einzelfasern aufzulösen, zu reinigen und zu spreizen. Dies geschieht dadurch, daß schräg zur Längsrichtung der Einzelfasern strömendes Druckgas bei gleichzeitiger schlagender und in Richtung auf das Fadenende reißender, zerrender, mechanischer und pneumatischer Beanspruchung das Fadenende in Schwingungen versetzt wird. Dieses Verfahren ist verhältnismäßig aufwendig. Außerdem besteht die Gefahr, daß durch diese intensive gewaltsame Auflösung der Fadenenden die einzelnen Fasern geschädigt werden und nicht mehr für eine gute Spleißverbindung geeignet sind.

Ein besonderes Problem für das Spleißen stellen die nach neuen Spinnverfahren hergestellten Fäden dar. Dies sind insbesondere nach dem Offenend-Rotorspinnverfahren, Faserumwindespinnverfahren oder ähnliche neue Spinnverfahren hergestellte Fäden. Bei dieser Art der Garnerzeugung entsteht keine einheitliche Drehung im Faden. Außerdem weisen diese Fäden häufig Umwindungen durch Einzelfasern auf (sog. Bauchbinden), die sich außerordentlich schwer auflösen lassen. Die bisher bekannten Spleißverfahren haben sich als wenig geeignet dafür erwiesen, weshalb es noch heute ein Problem ist, derartige Garne zu spleißen.

Aufgabe der vorliegenden Erfindung ist es daher, ein Verfahren und eine Vorrichtung zu schaffen, die das Spleißen jeglicher Art von Garnen in einfacher Weise ermöglicht.

Die Aufgabe wird erfindungsgemäß dadurch gelöst, daß das Röhrchen eine rauhe Innenfläche aufweist, die das Fadenende schlagend berührt, und daß das Röhrchen von einem Fluid turbulent durchströmt wird und das Fadenende durch die turbulente Strömung solange gegen die strukturierte Innenfläche des Röhrchens geschlagen wird, bis das Fadenende drehungsfrei ist.

In einer vorteilhaften Ausgestaltung wird die Innenfläche des Röhrchens durch Kordelung aufgerauht. Dies stellt eine wirtschaftliche Oberflächenbehandlung der Innenfläche des Röhrchens dar. Eine unregelmäßige Anordnung der Kanten erleichtert die Aufdrehung des Fadens, da sich der Faden nicht so leicht in Täler in der Struktur schmiegen kann. Ist die Struktur scharfkantig ausgebildet, wird das Aufdrehen des Fadenendes zusätzlich erleichtert. Zur schonenden Aufbereitung des Fadenendes ist die rauh strukturierte Innenfläche des Röhrchens axial und/oder an einem Teil des Umfangs begrenzt angeordnet. Hierdurch ist eine exakt festgelegte Zone des Fadenendes, welches aufgedreht werden soll, vorbestimmt. Weist das Röhrchen einen Innendurchmesser auf, der das mehrfache der Fadenstärke beträgt, so ist ein sicheres Einführen des Fadenendes in das Röhrchen sowie eine ausreichende Bewegung des Fadens im Röhrchen gewährleistet. Entspricht der Innendurchmesser maximal der halben Länge des in das Röhrchen hineinragenden Fadenendes, so sind sehr gute Aufdrehergebnisse des Fadenendes zu erzielen.

Eine schnelle Anpassung an unterschiedliche Längen des aufzudrehenden Fadenendes ist durch eine verschiebbare Anordnung des Röhrchens in axialer Richtung zu erzielen. In einer vorteilhaften Ausbildung ist an dem der Fadenspleißkammer zugewandten Ende des Röhrchens eine Fadeneinführzone mit gegen das Ende des Röhrchens zunehmendem Durchmesser beispielsweise in Form einer konischen Erweiterung angeordnet. Ist zudem die Oberfläche der Fadeneinführzone glatt ausgebildet, so wird das Einführen des Fadenendes in das Röhrchen erleichtert. Durch einen Schlitz, der in der Fadeneinführzone in Richtung der Längsachse des Röhrchens angeordnet ist, wird das Einführen des Fadenendes zudem erleichtert.

Ist das Röhrchen derart ausgebildet, daß es wechselseitig in die Fadensspleißvorrichtung einsetzbar ist, so wird in vorteilhafter Weise gewährleistet, daß Röhrchen mit unterschiedlicher Charakteristik der Struktur der Innenfläche an unterschiedliche Fadenqualitäten anpaßbar sind. Dabei wird das Röhrchen derart gedreht, daß die Fadeneinführung einmal an dem einen Ende des Röhrchens geschieht und nach dem Drehen des Röhrchens um 180° an dem anderen Ende. Ist ein drehbares Teil an der Fadenspleißvorrichtung angeordnet, in dem wenigstens ein Röhrchen angeordnet ist, so ist das Röhrchen zu Reinigungszwecken oder für einen wechselseitigen Einsatz schnell und einfach durchzuführen. Sind in dem drehbaren Teil Röhrchen mit Innenflächen von jeweils unterschiedlicher Stärke der Rauhigkeit angeordnet, so ist es in vorteilhafter Weise möglich, auf unterschiedliche Fadenqualitäten das jeweils passende Röhrchen zum Einsatz zu bringen. Dies ist insbesondere an Maschinen vorteilhaft, an denen unterschiedliche Fadenqualitäten produziert werden. Gleiches gilt für in dem drehbaren Teil angeordnete Röhrchen mit Innenflächen mit jeweils unterschiedlichen Zonen der Rauhigkeit.

Das erfindungsgemäße Verfahren besteht darin, daß das Röhrchen von einem Fluid turbulent durchströmt wird und das Fadenende durch die turbulente Strömung gegen die strukturierte Innenfläche des Röhrchens geschlagen wird, so daß das Fadenende drehungsfrei wird. Vorteilhaft hierbei ist, daß selbst hartnäckige Drehungen, wie sie beispielsweise bei Zwirnen oder Rotorgarnen mit Bauchbinden auftreten, durch die schlagende Berührung der strukturierten Innenfläche relativ schonend aufgelöst werden. Durch eine Begrenzung der Dauer der Fluiddurchströmung pro Fadenendenvorbereitung auf eine bestimmte Zeit, wird in Abhängigkeit von der jeweiligen Fadenqualität ein gleichmäßiges Aufdrehergebnis erzielt. Außerdem wird in vorteilhafter Weise der Fluidverbrauch begrenzt. Als vorteilhaft hat sich für die Dauer der Fluiddurchströmung pro Fadenendenvorbereitung eine Zeit von weniger als 30 msec erwiesen.

Wird das Fluid pro Fadenendenvorbereitung in Intervallen eingeströmt, wird die schlagende Berührung des Fadenendes an der strukturierten Innenfläche des Röhrchen durch stets erneut auf das Fadenende einwirkende Beschleunigungskräfte erhöht.

Es hat sich erwiesen, daß, je stärker der aufzudrehende Faden ist und/oder je fester die Drehung des Fadens ist, eine längere Dauer der Fluiddurchströmung vorteilhaft ist. Hierdurch wird das Fadenende längere Zeit gegen die Innenfläche des Röhrchens geschlagen. Ebenso hat sich herausgestellt, daß eine größere Rauhigkeit der Innenfläche des Röhrchens vorteilhafterweise gewählt wird, je stärker der aufzudrehende Faden ist und/oder je fester die Drehung des Fadens ist. Eine weitere Möglichkeit der Beeinflussung der Fadenaufdrehung in Abhängigkeit von der Fadenqualität ist die Wahl eines stärkeren Fluiddrucks. Auch hierdurch ist eine bessere Aufdrehung des Fadenendes erzielbar.

Wird das Fluid an einem Ende des Röhrchens eingeleitet und das gesamte Röhrchen längs seiner Achse durchströmt, so ist in vorteilhafter Weise eine optimale Ausnutzung der Länge des Röhrchens ermöglicht. Die Einführung des Fadenendes in das Röhrchen wird gegenüber einer seitlichen Einleitung des Fluids in das Röhrchen deutlich erleichtert, da das Fadenende in das Röhrchen geblasen und nicht gesaugt wird. Im übrigen ergibt eine derartige Durchströmung des Röhrchens eine wesentlich einfachere Konstruktion der Fadenspleißvorrichtung.

Überraschenderweise hat sich gezeigt, daß mit dieser Fadenspleißvorrichtung und dem Verfahren zur Fadenendenvorbereitung mit einem geringen mechanischen Aufwand an der Vorrichtung sehr gute Spleißergebnisse auch bei bisher nur schwierig von ihrer Umwindung zu lösenden Fadenenden erzielen lassen.

Ausführungsbeispiele der Erfindung werden nachstehend anhand der Zeichnungen beschrieben. Es zeigt
Fig. 1 bis 3 Längsschnitte durch ein Röhrchen;
Fig. 4 Draufsicht auf ein Röhrchen;
Fig. 5 Querschnitt durch ein geteiltes Röhrchen;
Fig. 6 bis 8 Längsschnitte durch Fadenspleißvorrichtungen mit montierten Röhrchen; und
Fig. 9 Querschnitt durch eine Fadenspleißvorrichtung mit montierten Röhrchen.

Fig. 2 zeigt eine weitere erfindungsgemäße Ausführung des Röhrchens 1. An der Fadeneinführschräge 4 ist eine vorteilhafte Fadeneinführnut 5 angeordnet, in die sich das Fadenende 11 legt, bevor es in das Röhrchen 1 gelangt. Diese Fadeneinführnut 5 stabilisiert durch ihre nutförmige Gestaltung das Fadenende 11 und verhindert ein seitliches Ausweichen und damit einen fehlerhaften Vorbereitungsversuch.

In dem Röhrchen 1 der Figur 2 ist im Anschluß an eine Fadeneinführzone E an der Innenfläche 2 zunächst eine glatte Zone G angeordnet. Auf diese glatte Zone G folgt eine strukturierte Zone S. Die strukturierte Zone S der Innenfläche 2 ist axial begrenzt. Durch Einsatz eines derartigen Röhrchens 1 wird die Länge des von seiner Drehung zu lösenden Fadenendes 11 begrenzt. Eine Auflösung der Drehung erfolgt lediglich bis in den Grenzbereich zwischen glatter und strukturierter Zone G, S. Bei gleicher Länge des eingeführten Fadenendes 11 wie bei einem Röhrchen 1 der Figur 1 wird bei einem Röhrchen 1 der Figur 2 eine kürzere Länge des Fadenendes 11 von seiner Drehung gelöst. Der Einsatz unterschiedlicher Röhrchen 1 erlaubt eine einfache Umstelllung einer Fadenspleißvorrichtung 20 auf Fäden unterschiedlicher Faserlängen, von denen die Länge des aufzulösenden Fadenendes 11 abhängig ist.

Das Ausführungsbeispiel eines Röhrchens 1 in Figur 3 stellt eine Innenfläche 2 dar, die eine Begrenzung der strukturierten Zone S am Umfang besitzt. Die glatte Zone G der Innenfläche 2 befindet sich am restlichen Teil des inneren Umfangs des Röhrchens 1. Bei Fäden mit mittelfester Umschlingung der Fasern führt eine derartige Ausführung zu einer schonenderen Aufdrehung des Fadenendes 11, als es bei einer durchgehend strukturierten rauhen Innenfläche 3, 6 des Röhrchens 1 der Fall wäre.

Eine Kombination der Anordnung der rauhen Innenfläche 3, 6 der Röhrchen 1 wie sie in Figur 2 und 3 dargestellt sind, ist vorteilhaft, wenn ein begrenztes Stück des Fadenendes 11 schonend aufgedreht werden soll, da das Fadenende 11 nicht ständig der rauhen Innenfläche 3, 6 ausgesetzt ist. Die Struktur 3 bzw. 6 kann abhängig von der Fadenart streifenförmig linear oder spiralförmig ausgebildet sein, wenn die rauhe Innenfläche 3, 6 des Röhrchens 1 axial und an einem Teil des Umfangs der Innenfläche 2 des Röhrchens 1 angeordnet ist.

Eine Struktur 6 des Röhrchens 1 in Figur 3 ist anders als in den Figuren 1 und 2 nicht mit Körnern 3 erzielt, sondern durch eine Kordelung der Oberfläche. Die Strukturierung der Oberfläche ist auch mit einer Laserbestrahlung oder Erodierung möglich. Diese Bearbeitung der Innenfläche 2 ist oftmals fertigungstechnisch kostengünstiger und haltbarer durchzuführen als eine Anordnung von Material an der Innenfläche 2.

Eine schonende Aufdrehung des Fadenendes 11 ist gemäß den Figuren 1 bis 3 möglich, indem die Struktur der Innenfläche 2 mehr oder weniger grob gewählt wird. Je gröber und stärker der Faden 10 und je enger und fester die Drehung des Fadens 10 ist, desto gröber, aggressiver und großflächiger muß die Struktur an der Innenfläche 2 des Röhrchens 1 sein. Die mechanische Belastung, der das Fadenende 11 ausgesetzt wird, wird durch die geeignete Wahl der Struktur auf ein Mindestmaß beschränkt.

Figur 4 stellt eine Draufsicht auf das Röhrchen 1 dar, bei dem Körner 3 an der Innenfläche 2 angeordnet sind. Dabei ist zu erkennen, daß die scharfen Kanten der Körner 3 in die Durchgangsöffnung des Röhrchens 1 ragen. Das Fadenende 11 bleibt mit Teilen seiner Fasern an diesen scharfen Kanten hängen und löst somit, während es aufgrund des turbulent hindurchströmenden Fluidstroms in schleudernde Bewegungen versetzt wird, den Verbund, der durch die Fasern gebildet wird, auf. Das Fadenende 11 wird dadurch zu einem Faserbüschel mit abgespreizten Fasern gebildet. Die Länge des Faserbüschels ist begrenzt durch die mittlere Faserlänge, da die Fasern des Fadenendes 11 mit einem Ende in den Faden eingebunden bleiben müssen, um von dem Fluidstrom nicht ganz aus dem Faden entfernt zu werden.

Ein freier Innendurchmesser D beträgt das Mehrfache der Fadenstärke d, und entspricht maximal der halben Länge des in das Röhrchen 1 hineinragenden Fadenendes 11. Dadurch wird gewährleistet, daß das Fadenende 11 einerseits genügend Raum für seine schlagende Bewegungen hat und andererseits aber die rauhe Innenfläche 3, 6 mit einer ausreichenden Länge des Fadenendes 11 berührt.

In Fig. 5 ist eine geteilte Ausführung des Röhrchens 1 in einem Schnitt quer zur Längsachse gezeigt. Die Röhrchenhälften 1′ und 1˝ sind durch Klebstoff, Verschraubung oder Klemmung in der Fadenspleißvorrichtung 20 miteinander verbunden. Die Teilung des Röhrchens 1 ermöglicht eine sehr einfache Anbringung der Struktur an der Innenfläche 2 des Röhrchens 1. Sowohl die Anordnung von Körnern 3 als auch die Bearbeitung der Innenflächen 2 entsprechend Figur 3 ist aufgrund der guten Zugänglichkeit stark vereinfacht. Bei Verwendung einer lösbaren Verbindung ist außerdem eine Reinigung oder Instandsetzung der Struktur einfacher möglich als bei nicht teilbaren Röhrchen 1.

Ein Längsschnitt durch die Fadenspleißvorrichtung 20 und das Röhrchen 1 in Fig. 6 zeigt in einem Ausführungsbeispiel die Anordnung des Röhrchens 1 in der Fadenspleißvorrichtung 20. Das Röhrchen 1 ist in der Fadenspleißvorrichtung 20 axial stufenlos verstellbar befestigt. Es ist hier durch eine Schraube 21, die gegen die Außenwand des Röhrchens 1 drückt, geklemmt. Durch Lösen der Schraube 21 und Verschieben des Röhrchens 1 in axialer Richtung ist ein Abstand A einstellbar. Der Abstand A bezeichnet die Entfernung eines Fadenklemmpunktes K von dem Röhrchen 1, die in Richtung der Längsachse des Röhrchens 1 gemessen wird. Durch Veränderung des Abstandes A ist es möglich, bei gleichbleibender Länge des Fadens 10 vom Klemmpunkt K bis zum Fadenende 11, den Bereich, in dem das Fadenende 11 aufgedreht wird, einzustellen. Das Fadenende 11 ragt bei einer Änderung des Abstandes A mit einem mehr oder weniger langen Stück in das Röhrchen 1 bzw. an die strukturierte Zone S.

Das in Fig. 6 gezeigte Beispiel einer Fadenspleißvorrichtung 20 verwendet ein Röhrchen 1, das wechselseitig einsetzbar ist. Dieses Röhrchen 1 hat den Vorteil, daß der Bereich, in dem das Fadenende 11 aufgedreht werden soll, durch Wenden des Röhrchens wesentlich vergrößert werden kann, wobei die Lage der Fadeneinführzone E zu einer Fadenspleißkammer 22 im wesentlichen gleich bleibt.

In der dargestellten Einbauart folgt, ausgehend von der Seite der Fadeneinführung, auf die Fadeneinführzone E mit der Fadeneinführhilfe 5 an der Innenfläche 2 des Röhrchens 1 eine glatte Zone G. An dieser Zone G ist ein Aufdrehen des Fadenendes 11 nicht möglich, da sie weniger aggressiv ist als die strukturierte Zone S. Die Drehung des Fadenendes 11, das mit der auf die glatte Zone G folgende strukturierte Zone S Berührung hat, wird beim Einblasen eines Fluidstroms in das Röhrchen 1 aufgelöst. In der hier gezeigten Ausführungsform beginnt somit das aufgedrehte Fadenende 11 erst nach der glatten Zone G. Ist das Röhrchen 1 mit der anderen als der gezeigten Öffnung gegen eine Düse 30 gerichtet, so folgt sofort nach der Fadeneinführungszone E die strukturierte Zone S, so daß bei gleichem Abstand A das aufgedrehte Fadenende 11 länger wird.

Damit bei jeder der Anordnungsmöglichkeiten des Röhrchens 1 das Fadenende 11 sicher in das Röhrchen 1 eingeführt wird, ist an jedem Ende des Röhrchens 1 eine Fadeneinführschräge 4 mit jeweils zwei Fadeneinführnuten 5 angeordnet. Die beiden Einführnuten 5 bewirken, daß das Fadenende 11 quer über die Öffnung des Röhrchens 1 gelegt werden kann und in den Einführnuten 5 eine Führungsfläche finden. Dadurch wird sichergestellt, daß das Fadenende 11 in das Röhrchen 1 und nicht seitlich neben das Röhrchen 1 geblasen wird. Die konischen Flächen der Fadeneinführschrägen 4 verstärken diesen Effekt zusätzlich. Besonders bei Anordnungen, bei denen die Fluideinströmung nahe dem Röhrchen 1 erfolgt, kann es schon ausreichend sein, wenn an dem Röhrchen 1 oder der Fadenspleißvorrichtung 20 lediglich eine der beiden Fadeneinführhilfen, Fadeneinführschräge 4 oder Fadeneinführnut 5, angeordnet ist. Die Düse 30 ist in Fig. 6 in der axialen Verlängerung des Röhrchens 1 angeordnet. Durch die Düse 30 wird Fluid, vorzugsweise Luft, in das Röhrchen 1 geblasen. Das Fluid strömt durch das Röhrchen 1 und wird durch die scharfkantige Struktur der Innenfläche 2 des Röhrchens 1 in eine turbulente Strömung versetzt, in der das Fadenende 11 in eine schlagende Bewegung gebracht wird. Das Fadenende 11 schlägt dadurch an die aggressive Struktur der Innenfläche 2 des Röhrchens 1 und befreit sich somit von den umschlingenden Fasern. Es ist ebenso möglich, daß die Düse 30 am anderen Ende des Röhrchens 1 angeordnet ist und anstelle z.B. einer Druckluftdüse als eine Saugluftdüse ausgebildet ist. Das Fluid wird jedoch immer an einem Ende des Röhrchens 1 eingeleitet und durchströmt das gesamte Röhrchen 1 längs seiner Achse.

In Abhängigkeit von der Stärke des aufzudrehenden Fadens 10 und/oder von der Festigkeit der Drehung des Fadens 10 wird ein mehr oder weniger starker Fluiddruck gewählt. Hiermit wird der Vorteil einer möglichst schonenden Aufdrehung des Fadenendes 11 erreicht.

Eine Klemme 23 an der Fadenspleißkammer 22 drückt an einem Klemmpunkt K auf den Faden 10. Hierdurch wird gewährleistet, daß das Fadenende 11 durch den Fluidstrom aus der Düse 30 nicht weiter als beabsichtigt in das Röhrchen 1 eingeführt wird.

In Fig. 7 ist ein Ausführungsbeispiel dargestellt, bei dem zwei Röhrchen 1a und 1b an einem drehbaren Teil 24 angeordnet sind. Das drehbare Teil 24 ist in zwei unterschiedliche Arbeitsstellungen bringbar, in denen entweder das Röhrchen 1a oder das Röhrchen 1b das Fadenende 11 aufnehmen kann. Die Düse 30 ist in der axialen Flucht des Röhrchens 1a angeordnet, so daß das Fadenende 11 durch den Fluidstrom der Düse 30 in das Röhrchen 1a geblasen wird. Die Innenfläche 2 des Röhrchens 1a ist vollständig strukturiert, während die Struktur der Innenfläche 2 des Röhrchens 1b axial begrenzt ist. Durch eine Drehung des drehbaren Teil 24 um eine Drehachse 25 in Pfeilrichtung ist das Röhrchen 1a mit dem Röhrchen 1b auswechselbar. Nach der Drehung des drehbaren Teils 24 um 180° wird nicht mehr das Röhrchen 1a sondern das Röhrchen 1b von dem Fluidstrom durchströmt.

Die beiden Röhrchen 1a und 1b können sich sowohl in der Anordnung der Struktur 3a, 3b, als auch in der Stärke der Struktur 3a, 3b unterscheiden und dadurch auf die Erfordernisse einer möglichst schonenden Fadenendenvorbereitung von unterschiedlichen Fäden 10 eingehen.

Die Verstellung des drehbaren Teils 24 kann sowohl manuell als auch z.B. mit einem Wartungsgerät mechanisch durchgeführt werden.

In der Fadenspleißvorrichtung 20 der Fig. 8 ist in dem drehbaren Teil 24 lediglich ein Röhrchen 1 angeordnet. Die Drehachse 25 ist senkrecht zur Längsachse des Röhrchens 1 angeordnet und schneidet diese mittig. Wird das drehbare Teil um 180° gedreht, so ist es auf einfache Weise möglich, das Röhrchen 1 wechselseitig in Verwendung zu bringen und somit die Länge des aufzulösenden Fadenendes 11 zu variieren.

Der Düse 30 ist eine Steuervorrichtung 31 vorgeschaltet, die die Zuströmung des Fluids beeinflußt. Vorteilhafterweise wird die Zuströmung des Fluids aus einem Druckbehälter 32 in die Düse 30 nach jedem Auflösevorgang gestoppt und erst bei einem erneuten Auflösevorgang wieder zugelassen. Die Steuervorrichtung 31 begrenzt die Fluiddurchströmung pro Fadenendenvorbereitung auf eine Zeit von weniger als 30 ms. Die Fluiddurchströmung ist abhängig von der Stärke der Drehung des Fadenendes 11. Ist die Drehung des Fadenendes 11 kräftig und/oder ungleichförmig, d.h. sind starke Bauchbinden vorhanden oder ist die Drehung sowohl Z- als auch S-förmig, so ist eine längere Durchströmzeit zur Auflösung der Drehung nötig als im Falle einer lockeren Drehung. Wird das Fluid in Intervallen eingeströmt, d.h. wird der Fluidstrom immer wieder kurzzeitig unterbrochen oder abgeschwächt, so ergibt sich durch das stoßartige Auftreffen des Fluids auf das Fadenende 11 und die dadurch entstehenden Beschleunigungsspitzen, durch die das Fadenende 11 mit großer Kraft gegen die scharfkantige Struktur der Innenfläche 2 des Röhrchens 1 geschleudert wird, eine sehr gute Auflösung des Fadenendes 11 und seiner Drehung.

In Fig. 9 ist ein Schnitt durch eine Fadenspleißvorrichtung 20 gezeigt, bei der in dem drehbaren Teil 24 zwei Röhrchen 1a und 1b angeordnet sind. Die Drehachse 25 des drehbaren Teils 24 ist parallel und mittig zu den Längsachsen der Röhrchen 1a und 1b angeordnet. Durch Drehung des drehbaren Teils 24 in Pfeilrichtung ist es somit möglich, unterschiedliche Röhrchen 1a oder 1b von dem Fluidstrom durchströmen zu lassen, indem es in den Bereich der aus der Düse 30 austretenden Fluidströmung gebracht wird. Mit dieser Ausbildung der Fadenspleißvorrichtung 20 ist es in vorteilhafter Weise möglich, unterschiedliche Fadenendenqualitäten mit den jeweils dafür am besten geeigneten Röhrchen 1a oder 1b von seiner Drehung zu lösen.

Bei der in Fig. 9 dargestellten Anordnung zur Drehachse 25 des drehbaren Teiles 24 ist es selbstverständlich auch möglich, für mehr als zwei Fadenqualitäten Röhrchen anzuordnen. Dies ist in der Art eines Revolvermagazins möglich, bei dem auf einem Kreis um die Drehachse 25 mehrere Röhrchen angeordnet sind. Das für die jeweils zu spleißende Fadenqualität günstigste Röhrchen wird dabei durch Drehung des drehbaren Teils 24 in die fluiddurchströmte Position ausgewählt.

Die Erfindung ist nicht auf die dargestellten und beschriebenen Ausführungsbeispiele beschränkt. So ist es z.B. möglich, eine Anzahl Röhrchen auf einem Band oder eine Kette anzuordnen, und das geeignetste Röhrchen automatisch oder manuell an den Ort der Fluidströmung zu bewegen. Hierbei ist auch der Einsatz eines Mikroprozessors möglich, der programmgemäß das geeignetste Röhrchen, die geeignetste Fluideinströmzeitdauer und den Einströmverlauf je nach Fadenqualität auswählt.

## Patentansprüche

1. Fadenspleißvorrichtung zum knotenfreien Verbinden von Fäden mit einer Fadenspleißkammer und einem, in einem Abstand von der Fadenspleißkammer angeordneten fluiddurchströmten Röhrchen zur Aufnahme eines Fadenendes zu dessen Vorbereitung für den Spleißvorgang, dadurch gekennzeichnet, daß das Röhrchen (1) eine rauh strukturierte Innenfläche (3, 6) aufweist, so daß das Fadenende (11) nach einer schlagenden Berührung mit der rauh strukturierten Innenfläche (3, 6) im wesentlichen drehungsfrei ist.

2. Fadenspleißvorrichtung nach Anspruch 1, dadurch gekennzeichnet, daß die Innenfläche (6) durch Kordelung aufgerauht ist.

3. Fadenspleißvorrichtung nach Anspruch 1 oder 2, dadurch gekennzeichnet, daß die Innenfläche (3) durch unregelmäßig angeordnete Kanten aufgerauht ist.

4. Fadenspleißvorrichtung nach einem der Ansprüche 1 bis 3, dadurch gekennzeichnet, daß die rauhe Innenfläche (3, 6) scharfkantig ausgebildet ist.

5. Fadenspleißvorrichtung nach einem der Ansprüche 1 bis 4, dadurch gekennzeichnet, daß die rauh strukturierte Innenfläche (3, 6) des Röhrchens (1) axial und/oder an einem Teil der Umfangs begrenzt angeordnet ist.

6. Fadenspleißvorrichtung nach einem der Ansprüche 1 bis 5, dadurch gekennzeichnet, daß das Röhrchen (1) mit seiner rauh strukturierten Innenfläche (3, 6) einen Innendurchmesser (D) aufweist, der das Mehrfache der Fadenstärke (d) beträgt.

7. Fadenspleißvorrichtung nach Anspruch 6, dadurch gekennzeichnet, daß der Innendurchmesser (D) maximal der halben Länge des in das Röhrchen hineinragenden Fadenendes (11) entspricht.

8. Fadenspleißvorrichtung nach einem der Ansprüche 1 bis 7, dadurch gekennzeichnet, daß die rauh strukturierte Innenfläche (3, 6) des Röhrchens (1) gegenüber dem Fadenende (11) verstellbar ist.

9. Fadenspleißvorrichtung nach einem der Ansprüche 1 bis 8, dadurch gekennzeichnet, daß das Röhrchen (1) in axialer Richtung verschiebbar angeordnet ist.

10. Fadenspleißvorrichtung nach einem der Ansprüche 1 bis 9, dadurch gekennzeichnet, daß an dem der Fadenspleißkammer (22) zugewandten Ende des Röhrchens (1) eine Fadeneinführzone (E) mit gegen das Ende des Röhrchens (1) zunehmendem Durchmesser angeordnet ist.

11. Fadenspleißvorrichtung nach Anspruch 10, dadurch gekennzeichnet, daß die Oberfläche der Fadeneinführzone (E) glatt ausgebildet ist.

12. Fadenspleißvorrichtung nach Anspruch 10 oder 11, dadurch gekennzeichnet, daß die Fadeneinführzone (E) in Richtung der Längsachse des Röhrchens (1) geschlitzt ist.

13. Fadenspleißvorrichtung nach einem der Ansprüche 1 bis 12, dadurch gekennzeichnet, daß das Röhrchen (1) wechselseitig in die Fadenspleißvorrichtung (20) einsetzbar ist.

14. Fadenspleißvorrichtung nach einem der Ansprüche 1 bis 13, dadurch gekennzeichnet, daß ein drehbares Teil (24) an der Fadenspleißvorrichtung (20) angeordnet ist, in dem wenigstens ein Röhrchen (1) angeordnet ist.

15. Fadenspleißvorrichtung nach Anspruch 14, dadurch gekennzeichnet, daß in dem drehbaren Teil (24) Röhrchen (1a, 1b) mit Innenflächen (2) von jeweils unterschiedlicher Stärke der Rauhigkeit angeordnet sind.

16. Fadenpleißvorrichtung nach Anspruch 14 oder 15, dadurch gekennzeichnet, daß in dem drehbaren Teil (24) Röhrchen (1a, 1b), mit Innenflächen (2) mit jeweils unerschiedlichen Zonen der Rauhigkeit angeordnet sind.

17. Verfahren zur Fadenendenvorbereitung insbesondere in einer Fadenspleißvorrichtung gemäß einem der Ansprüche 1 bis 16, wobei das Röhrchen von einem Fluid turbulent durchströmt wird, dadurch gekennzeichnet, daß das Fadenende durch die turbulente Strömung gegen die strukturierte Innenfläche des Röhrchens geschlagen wird, so daß das Fadenende drehungsfrei wird.

18. Verfahren nach Anspruch 17, dadurch gekennzeichnet, daß die Dauer der Fluiddurchströmung pro Fadenendenvorbereitung zeitlich begrenzt wird.

19. Verfahren nach Anspruch 18, dadurch gekennzeichnet, daß die Dauer der Fluiddurchströmung pro Fadenendenvorbereitung auf weniger als 30 ms begrenzt wird.

20. Verfahren nach einem der Ansprüche 17 bis 19, dadurch gekennzeichnet, daß das Fluid pro Faßenendenvorbereitung in Intervallen eingeströmt wird.

21. Verfahren nach einem der Ansprüche 18 bis 20, dadurch gekennzeichnet, daß eine längere Dauer der Fluiddurchströmung gewählt wird, je stärker der aufzudrehende Faden ist und/oder je fester die Drehung des Fadens ist.

22. Verfahren nach einem der Ansprüche 17 bis 21, dadurch gekennzeichnet, daß eine größere Rauhigkeit der Innenfläche des Röhrchens gewählt wird, je stärker der aufzudrehende Faden ist und/oder je fester die Drehung des Fadens ist.

23. Verfahren nach einem der Ansprüche 17 bis 22, dadurch gekennzeichnet, daß ein stärkerer Fluiddruck gewählt wird, je stärker der aufzudrehende Faden ist und/oder je fester die Drehung des Fadens ist.

24. Verfahren nach einem der Ansprüche 17 bis 23, dadurch gekennzeichnet, daß das Fluid an einem Ende des Röhrchens eingeleitet wird und das gesamte Röhrchen längs seiner Achse durchströmt.

## Claims

1. A yarn splicing device for the knot-free connection of yarns comprising a yarn splicing chamber and a tubule which is arranged at a distance from the yarn splicing chamber and is perfused by fluid, for receiving a yarn end in order to prepare it for the splicing process, characterised in that the tubule (1) has a roughly textured internal surface (3, 6) so that the yarn end (11) is substantially free from twist after making striking contact with the roughly textured internal surface (3, 6).

2. A yarn splicing device according to claim 1, characterised in that the internal surface (6) is roughened by knurling.

3. A yarn splicing device according to claim 1 or 2, characterised in that the internal surface (3) is roughened by irregularly arranged edges.

4. A yarn splicing device according to one of claims 1 to 3, characterised in that the rough internal surface (3, 6) is constructed with sharp edges.

5. A yarn splicing device according to one of claims 1 to 4, characterised in that the roughly textured internal surface (3, 6) of the tubule (1) is arranged axially and/or to a limited extent on a portion of the periphery.

6. A yarn splicing device according to one of claims 1 to 5, characterised in that the tubule (1) with its roughly textured internal surface (3, 6) has an internal diameter (D) which is a muliple of the yarn thickness (d).

7. A yarn splicing device according to claim 6, characterised in that the internal diameter (D) is at most half the length of the yarn end (11) penetrating into the tubule.

8. A yarn splicing device according to one of claims 1 to 7, characterised in that the roughly textured internal surface (3, 6) of the tubule (1) is adjustable relative to the yarn end (11).

9. A yarn splicing device according to one of claims 1 to 8, characterised in that the tubule (1) is arranged axially movably.

10. A yarn splicing device according to one of claims 1 to 9, characterised in that a yarn entry zone (E) having a diameter which increases toward the end of the tubule (1) is arranged at the end of the tubule (1) facing the yarn splicing chamber (22).

11. A yarn splicing device according to claim 10, characterised in that the surface of the yarn entry zone (E) is smooth in construction.

12. A yarn splicing device according to claim 10 or 11, characterised in that the yarn entry zone (E) is slotted in the direction of the longitudinal axis of the tubule (1).

13. A yarn splicing device according to one of claims 1 to 12, characterised in that the tubule (1) can be inserted alternately into the yarn splicing device (20).

14. A yarn splicing device according to one of claims 1 to 13, characterised in that a rotatable part (24) in which at least one tubule (1) is arranged is arranged on the yarn splicing device (20).

15. A yarn splicing device according to claim 14, characterised in that tubules (1a, 1b) with internal surfaces (2) having roughness of different thickness in each case are arranged in the rotatable part (24).

16. A yarn splicing device according to claim 14 or 15, characterised in that tubules (1a, 1b) with internal surfaces (2) having different regions of roughness in each case are arranged in the rotatable part (24).

17. A method of preparing yarn ends, in particular in a yarn splicing device according to one of claims 1 to 16, characterised in that the tubule is turbulently perfused by a fluid and the yarn end is struck, by the turbulent flow, against the textured internal surface of the tubule so that the yarn end is freed from twist.

18. A method according to claim 17, characterised in that the duration of fluid perfusion for each yarn end preparation process is limited in time.

19. A method according to claim 18, characterised in that the duration of fluid perfusion for each yarn end preparation process is limited to less than 30 ms.

20. A method according to one of claims 17 to 19, characterised in that the fluid for each yarn end preparation process is introduced at intervals.

21. A method according to one of claims 18 to 20, characterised in that, the thicker the yarn to be twisted and/or the tighter the twist of the yarn is, the longer the duration of fluid perfusion is selected.

22. A method according to one of claims 17 to 21, characterised in that, the thicker the yarn to be twisted and/or the tighter the twist of the yarn is, the greater the roughness of the internal surface of the tubule is selected.

23. A method according to one of claims 17 to 22, characterised in that, the thicker the yarn to be twisted and/or the tighter the twist of the yarn is, the higher the fluid pressure is selected.

24. A method according to one of claims 17 to 23, characterised in that the fluid is introduced at one end of the tubule and perfuses the entire tubule along its axis.

## Revendications

1. Dispositif d'épissure de fils pour relier sans noeud des fils, le dispositif comportant une chambre d'épissure de fils et un petit tube, parcouru par du fluide et disposé à une certaine distance de la chambre d'épissure de fils, pour recevoir une extrémité de fil en vue de la préparer pour l'opération d'épissure, dispositif caractérisé en ce que le petit tube (1) présente une surface intérieure (3, 6) structurée rugueuse, de sorte que l'extrémité (11) de fil est, après un contact par choc avec la surface intérieure (3, 6) structurée rugueuse, essentiellement dépourvue de torsion.

2. Dispositif d'épissure de fils selon la revendication 1, caractérisé en ce que la surface intérieure (6) est rendue rugueuse par moletage en X.

3. Dispositif d'épissure de fils selon la revendication 1 ou 2, caractérisé en ce que la surface intérieure (3) est rendue rugueuse à l'aide d'arêtes disposées irrégulièrement.

4. Dispositif d'épissure de fils selon l'une des revendications 1 à 3, caractérisé en ce que la surface intérieure (3, 6) rugueuse comporte des arêtes vives.

5. Dispositif d'épissure de fils selon l'une des revendications 1 à 4, caractérisé en ce que la surface intérieure (3, 6) structurée rugueuse du petit tube (1) est disposée en étant limitée axialement et/ou sur une partie de la périphérie.

6. Dispositif d'épissure de fils selon l'une des revendications 1 à 5, caractérisé en ce que le petit tube (1), dont la surface intérieure (3, 6) est structurée rugueuse, présente un diamètre intérieur (D) représentant un multiple de l'épaisseur (d) du fil.

7. Dispositif d'épissure de fils selon la revendication 6, caractérisé en ce que le diamètre intérieur (D) correspond au maximum à la demi-longueur de l'extrémité (11) de fil pénétrant dans le petit tube.

8. Dispositif d'épissure de fils selon l'une des revendications 1 à 7, caractérisé en ce que la surface intérieure (3, 6) structurée rugueuse du petit tube (1) peut être réglée et déplacée par rapport à l'extrémité (11) du fil.

9. Dispositif d'épissure de fils selon l'une des revendications 1 à 8, caractérisé en ce que le petit tube (11) est disposé déplaçable en direction axiale.

10. Dispositif d'épissure de fils selon l'une des revendications 1 à 9, caractérisé en ce que, sur l'extrémité du petit tube (1) tournée vers la chambre (22) d'épissure de fils, il y a une zone (E) d'introduction de fil, dont le diamètre augmente vers l'extrémité du petit tube (1).

11. Dispositif d'épissure de fils selon la revendication 10, caractérisé en ce que la surface de la zone (E) d'introduction de fil est lisse.

12. Dispositif d'épissure de fils selon la revendication 10 ou 11, caractérisé en ce que la zone (E) d'introduction de fil est fendue dans la direction de l'axe longitudinal du petit tube (1).

13. Dispositif d'épissure de fils selon l'une des revendications 1 à 12, caractérisé en ce que le petit tube (1) peut être inséré d'un côté ou de l'autre dans le dispositif (20) d'épissure de fils.

14. Dispositif d'épissure de fils selon l'une des revendications 1 à 13, caractérisé en ce qu'au dispositif (20) d'épissure de fils est associée une partie (24) rotative, dans laquelle il existe au moins un petit tube (1).

15. Dispositif d'épissure de fils selon la revendication 14, caractérisé en ce que, dans la partie (24) rotative, sont disposés de petits tubes (1a, 1b) dont la surface intérieure (12) présente à chaque fois des caractéristiques différentes d'intensité de la rugosité.

16. Dispositif d'épissure de fils selon la revendication 14 ou 15, caractérisé en ce que, dans la partie (24) rotative, sont disposés de petits tubes (1a, 1b) dont les surfaces intérieures (2) comportent à chaque fois des zones de rugosité différente.

17. Procédé pour préparer des extrémités de fil, en particulier dans un dispositif d'épissure de fils selon l'une des revendications 1 à 16, procédé caractérisé en ce que le petit tube est parcouru par un fluide turbulent et en ce que l'extrémité de fil est projetée par l'écoulement turbulent contre la'surface intérieure structurée du petit tube, de sorte que l'extrémité de fil devient dépourvue de torsion.

18. Procédé selon la revendication 17, caractérisé en ce que la durée du passage d'écoulement du fluide, par unité de préparation d'extrémité de fil, est limitée dans le temps.

19. Procédé selon la revendication 18, caractérisé en ce que la durée du passage d'écoulement de fluide par unité de préparation d'extrémité de fil est limitée à moins de 30 ms.

20. Procédé selon l'une des revendications 17 à 19, caractérisé en ce que le fluide est envoyé s'écouler par intervalles par unité de préparation d'extrémité de fil.

21. Procédé selon l'une des revendications 18 à 20, caractérisé en ce qu'on choisit une durée de passage d'écoulement de fluide d'autant plus longue que le fil à détordre est plus gros et/ou que la torsion du fil est plus solidement ancrée.

22. Procédé selon l'une des revendications 17 à 21, caractérisé en ce qu'on choisit pour la surface intérieure du petit tube une rugosité d'autant plus grande que le fil à détordre est plus gros et/ou que la torsion du fil est plus solidement ancrée.

23. Procédé selon l'une des revendications 17 à 22, caractérisé en ce qu'on choisit une pression de fluide d'autant plus forte que le fil à détordre est plus gros et/ou que la torsion du fil est plus solidement ancrée.

24. Procédé selon l'une des revendications 17 à 23, caractérisé en ce que le fluide est introduit à une extrémité du petit tube/et ce fluide parcourt la totalité du petit tube, le long de l'axe de celui-ci.
